# EUROPÄISCHE PATENTSCHRIFT

(11) **EP 0 280 944 B1**
(45) Veröffentlichungstag und Bekanntmachung des Hinweises auf die Patenterteilung: **09.05.1990**
(21) Anmeldenummer: 88102041.6
(22) Anmeldetag: 12.02.1988
(51) Int. Cl.: F15B 15/02

(54) **Arbeitszylinder**
Actuator
Vérin

(30) Priorität: 05.03.1987 DE 8703310 U
(43) Veröffentlichungstag der Anmeldung: 07.09.1988
(73) Patentinhaber: ROBERT BOSCH GMBH, 70442 Stuttgart (DE)
(72) Erfinder: Denker, Klaus, Dr. Ing., D-7141 Freiberg (DE); Peter, Oskar, Dr. Ing., D-7481 Bingen (DE)

(56) Entgegenhaltungen:
- EP-A- 0 124 727
- DE-A- 1 552 859
- DE-A- 3 323 962
- FR-A- 2 456 268
- US-A- 3 788 196

## Beschreibung

### Stand der Technik

Die Erfindung geht aus von einem Arbeitszylinder nach der Gattung des Hauptanspruchs. Bei einem derartigen, aus der EP-A 0 124 727 bekannten Arbeitszylinder sind das Zylinderrohr und die miteinander über das Joch verbundenen Führungsstangen an einer nur kurzen, U-förmigen Führungseinheit befestigt bzw. geführt, wodurch der Lastabstand groß und die Belastung der Lager hoch wird. Die Bremseinrichtung hat einen großen Einbauquerschnitt, wirkt mit metallischen Anpreßflächen exzentrisch auf die Kolbenstange und ist verhältnismäßig aufwendig ausgebildet, wodurch sie teuer und voluminös ist und nicht erlaubt, die Bremswirkung gut steuerbar zu dosieren.

### Vorteile der Erfindung

Der erfindungsgemäße Arbeitszylinder mit den kennzeichnenden Merkmalen des Hauptanspruchs hat demgegenüber den Vorteil, daß die Führungseinheit sehr leistungsfähig und verhältnismäßig leicht ausgebildet ist, wodurch der Arbeitszylinder einfacher und leichter wird.

Durch die in den Unteransprüchen aufgeführten Maßnahmen sind vorteilhafte Weiterbildungen und Verbesserungen der im Hauptanspruch angegebenen Merkmale möglich. So ist beispielsweise die Bremsein richtung sehr kompakt, einfach und selbstzentrierend aufgebaut und kann beispielsweise auf sehr zweckkmäßige Weise zwischen den die Führungsstangen aufnehmenden Zylindern angeordnet sein.

### Zeichnung

Ein Ausführungsbeispiel der Erfindung ist in der Zeichnung dargestellt und in der nachfolgenden beschreibung näher erläutert. Es zeigen Figur 1 eine Draufsicht mit teilweisem Schnitt durch einen Arbeitszylinder, Figur 2 einen Schnitt längs 11-11 nach Figur 1, Figur 3 eine Abwandlung des Ausführungsbeispiels nach Figur 1.

### Beschreibung des Ausführungsbeispiels

In Figur 1 ist mit 10 eine Führungseinheit bezeichnet, die aus zwei parallel zueinander verlaufenden Zylindern 11, 12 besteht, die durch einen querverlaufenden Steg 13 miteinander verbunden sind, wodurch die Führungseinheit die Form eines H erhält. An der einen Stirnseite des Stegs 12 ist der Zylinderkopf 14 eines Arbeitszylinders 15 befestigt, dessen anderes Ende durch einen Deckel 16 verschlossen ist. Im Arbeitszylinder ist ein nicht weiter dargestellter, insbesondere doppeltwirkender Kolben dicht gleitend geführt, dessen Kolbenstange 17 zwischen den Zylindem 11 und 12 parallel zu diesen verlaufend nach außen tritt. Am freien Ende der Kolbenstange 17 ist eine Kupplung 19 angeschraubt, die mit einem Joch 20 verbunden ist. An den beiden Enden des Jochs ist je eine Führungsstange 21 bzw. 22 befestigt, die in Bohrungen der Zylinder 11, 12 geführt sind, z. B. in Gleit- oder Kugellagern.

Die Kupplung 19 ist mit radialem Spiel mit dem Joch 20 verbunden, um Bewegungseinflüsse zwischen Kolbenstange und Führungsstangen aufzufangen bzw. von der Kolbenstange fernzuhalten. Derartige Bewegungseinflüsse können beispielsweise von einer Last herkommen, welche an der freien Stirnseite des Jochs 20 befestigt ist.

Die Bremseinrichtung 24 ist insbesondere aus Figur 2 näher erkennbar. Die Bremseinrichtung ist in einem quaderförmigen Gehäuse 25 untergebracht und besteht aus mehreren Segmenten 26, die sich mit ihren Innenseiten an die Kolbenstange 17 anlegen und deren Außenseiten einen Kreiszylinder bilden, an dem eine Gummimanschette 27 anliegt. Zwischen dieser und dem Innenumfang 25A des Gehäuses 25 ist ein Ringraum 28 gebildet, der durch ein Druckmedium über eine Bohrung 29 beaufschlagbar ist. Das Druckmedium drückt dann auf die Gummimanschette 27, welche die aus einem Bremswerkstoff bestehenden Segmente 26 an die Kolbenstange 17 andrückt und diese festbremst.

Das Gehäuse 25 der Bremseinrichtung ist mittels eines Flansches 30 am Steg 13 und mit Hilfe von Schrauben 31, 32 befestigt, und zwar an der gegenüberliegenden Seite des Zylinderkopfs 14.

Wie das Ausführungsbeispiel nach Figur 3 zeigt, ist die Bremseinrichtung - sie ist im übrigen genauso aufgebaut wie oben beschrieben - am freien Ende des Zylinderrohrs 15 bzw. an dessen Deckel 16 befestigt. In diesem Fall tritt die Kolbenstange 17 durch den Deckel 16 hindurch und dringt ebenfalls durch die Bremseinrichtung hindurch nach außen.

Die beschriebene Bremseinrichtung ermöglicht durch ihre Ausbildung eine großflächige Gummimanschette, welche eine hohe Kraft auf die Segmente 26 und damit eine hohe Bremskraft auf die Kolbenstange überträgt; Die Lage der Segment ist durch das Gehäuse und einen Anschlag 33 festgelegt, welcher als Deckel ausgebildet ist und das Gehäuse 25 verschließt. Eine derartige Bremseinheit hat zudem die weiteren Vorteile, daß sie selbstzentrierend in bezug auf die Kolbenstange 17 ist und deshalb nicht justiert zu werden braucht, desweiteren, daß sie mit großflächigen Bremssegmenten auf die Kolbenstange wirkt und damit die Flächenpressung gering hält. Dadurch wird einerseits die Kolbenstange nicht beschädigt, andererseits entsteht mit qualitativ hochwertigen Bremsmaterialien nur geringer Abrieb.

Die Bremseinheit wirkt nicht selbsthemmend, wodurch eine dem Druck proportionale Wirkung erzielt wird, die Voraussetzung für einen gut steuerbaren Bremsvorgang ist.

Der beschriebene Arbeitszylinder mit seiner zusätzlichen Einrichtung ist modular aufgebaut und ermöglicht auf diese Weise den Ausbau von Arbeitszylindern zu Positionier-Führungseinheiten, ohne daß durch diesen modularen Aufbau Nachteile im Hinblick auf erhöhten Raumbedarf entstehen würden. Er eignet sich besonders auch zum Anbau eines Wegsensors, z. B. auf einer der beiden Führungsstangen 21, 22.

## Patentansprüche

1. Arbeitszylinder mit einem in einem Zylinderrohr (15) geführten, druckbeaufschlagten Kolben mit Kolbenstange (17), die über ein Joch (20) mit zwei parallel und beidseits des Zylinderrohrs verlaufenden, in Lagern geführten Führungsstangen (21, 22) verbunden ist, sowie mit einer druckbeaufschlagten Bremseinrichtung (24) zum Festbremsen und Positionieren der Kolbenstange, dadurch gekennzeichnet, daß die Lager in zwei parallel zueinander verlaufenden Zylindem (11, 12) ausgebildet sind, die über einen Quersteg (13) zu einer integralen, H-förmigen Führungseinheit (10) miteinander verbunden sind.

2. Zylinder nach Anspruch 1, dadurch gekennzeichnet, daß der Zylinderkopf (14) des Zylinderrohrs (15) mit der Stirnseite des Querstegs (13) verbunden ist.

3. Zylinder nach Anspruch 1 und/oder 2, dadurch gekennzeichnet, daß die Kolbenstange (17) über eine Ausgleichskupplung (19) mit radialem Spiel mit dem Joch (20) verbunden ist, um Bewegungseinflüsse der Führungsstangen (21, 22) bzw. der Last auf die Kolbenstange fernzuhalten.

4. Zylinder nach einem der Ansprüche 1 bis 3, dadurch gekennzeichnet, daß die Bremseinrichtung (24) zwischen den Zylindern (11, 12) angeordnet und selbstzentrierend ist und an der Seite des Querstegs (13) befestigt ist, die dem Zylinderkopf (14) des Zylinderrohrs gegenüberliegt.

5. Zylinder nach einem der Ansprüche 1 bis 3, dadurch gekennzeichnet, daß die Bremseinrichtung (24) am freien Ende des Zylinderrohrs angeordnet ist.

6. Zylinder nach einem der Ansprüche 1 bis 5, dadurch gekennzeichnet, daß die Bremseinrichtung (24) mehrere Segmente (26) aus einem Bremswerkstoff aufweist, die mit ihren Innenflächen an der Kolbenstange (17) anliegen und deren Außenseite einen Kreiszylinder bilden, an dem eine Manschette (27) anliegt, die durch ein Druckmedium beaufschlagbar ist.

7. Zylinder nach einem der Ansprüche 1 bis 6, dadurch gekennzeichnet, daß die Führungsstangen (21, 22) in Kugel- oder Gleitführungen gelagert sind.

8. Zylinder nach einem der Ansprüche 1 bis 7, dadurch gekennzeichnet, daß die Zylindereinheit mit einem Längenmeßsystem versehen ist.

## Revendications

1. Vérin comportant un piston soumis à l'action de la pression, guidé dans un tube de cylindre (15) et ayant une tige de piston (17) qui est reliée par un étrier (20) à deux tiges de guidage (21, 22), parallèles, guidées de part et d'autre du tube du cylindre dans des paliers ainsi qu'un dispositif de freinage (24) soumis à l'action de la pression pour freiner jusqu'à l'arrêt et positionner la tige de piston, vérin caractérisé en ce que les paliers sont réalisés dans deux cylindres (11, 12) parallèles qui sont reliés par une entretoise (13) pour former un ensemble de guidage (10) en une seule pièce en forme de H.

2. Vérin selon la revendication 1, caractérisé en ce que la tête (14) du tube de cylindre (15) est reliée à la face de l'entretoise (13).

3. Vérin selon la revendication 1 et/ou 2, caractérisé en ce que la tige de piston (17) est reliée par un accouplement de compensation (19) avec du jeu radial à l'étrier (20) pour éliminer l'influence du mouvement des tiges de guidage (21, 22) ou de la charge sur les tiges de piston.

4. Vérin selon l'une des revendications 1 à 3, caractérisé en ce que le dispositif de freinage (24) est placé entre les cylindres (11, 12) et est auto-centreur, en étant fixé à celle des faces de l'entretoise (13) qui est en regard de la tête (14) du tube de cylindre.

5. Vérin selon l'une des revendications 1 à 3, caractérisé en ce que le dispositif de freinage (24) est prévu à l'extrémité libre du tube de cylindre.

6. Vérin selon l'une des revendications 1 à 5, caractérisé en ce que le dispositif de freinage (24) comporte plusieurs segments (26) réalisés en un matériau de freinage, segments dont les surfaces internes s'appliquent contre la tige de piston (17) et dont les surfaces externes forment un cylindre de section circulaire contre lequel s'applique un manchon (27) sollicité par un fluide sous pression.

7. Vérin selon l'une quelconque des revendications 1 à 6, caractérisé en ce que les tiges de guidage (21, 22) sont logées dans des moyens de guidage à billes ou à glissement.

8. Vérin selon l'une quelconque des revendications 1 à 7, caractérisé en ce que le vérin est muni d'un moyen de mesure de longueur.

## Claims

1. Working cylinder with a pressure-loaded piston guided in a cylinder tube (15) and having a piston rod (17) which is connected by a yoke (20) to two guide rods (21, 22) extending in parallel and on both sides of the cylinder tube and guided in bearings, and with a pressure-loaded braking device (24) for the stop- braking and positioning of the piston rod, characterized in that the bearings are formed in two mutually parallel cylinders (11, 12) which are connected to one another via a transverse web (13) to form an integral H-shaped guide unit (10).

2. Cylinder according to Claim 1, characterized in that the cylinder head (14) of the cylinder tube (15) is connected to the end face of the transverse web (13).

3. Cylinder according to Claim 1 and/or 2, characterized in that the piston rod (17) is connected to the yoke (20) with radial play via a differential coupling (19), in order to prevent motional influences of the guide rods (21, 22) or of the load on the piston rod.

4. Cylinder according to one of Claims 1 to 3, characterized in that the braking device (24) is arranged between the cylinders (11, 12) and is self- centring, and is fastened on that side of the transverse web (13) which is located opposite the cylinder head (14) of the cylinder tube.

5. Cylinder according to one of Claims 1 to 3, characterized in that the braking device (24) is arranged at the free end of the cylinder tube.

6. Cylinder according to one of Claims 1 to 5, characterized in that the braking device (24) has several segments (26) which consist of a braking material and rest by means of their inner faces against the piston rod (17) and the outer faces of which form a circular cylinder, against which rests a sleeve (27) which can be subjected to a pressure medium.

7. Cylinder according to one of Claims 1 to 6, characterized in that the guide rods (21, 22) are mounted in ball guides or sliding guides.

8. Cylinder according to one of Claims 1 to 7, characterized in that the cylinder unit is equipped with a length-measuring system.
